# DEMANDE DE BREVET EUROPEEN

(11) **EP 4 763 777 A1**
(43) Date de publication de la demande: **24.06.2026**
(21) Numéro de dépôt: 25226592.1
(22) Date de dépôt: 22.12.2025
(51) Int. Cl.: B66B 1/34

(54) **INSTALLATION D'ASCENSEUR**

(30) Priorité: 23.12.2024 FR 2415170
(71) Demandeur: Sodimas, 26600 Pont-de-l'Isère (FR)
(72) Inventeur: MOGHLALI, Hicham, 26100 Romans sur Isere (FR); LECLERC, Claude, 26100 Romans sur Isere (FR); REAU, Stéphane, 26000 Valence (FR)
(74) Mandataire: Fédit-Loriot

(57) **Abrégé**

L'invention concerne une installation d'ascenseur comprenant :
- une gaine (14) s'étendant dans un immeuble à étages et présentant une pluralité d'ouvertures (16, 20, 24) à chacun des étages ;
- une cabine (28) équipée d'une interface de commande (36) et un groupe moteur (30) pour pouvoir entraîner ladite cabine ;
- une pluralité d'interfaces d'appel (38, 40, 42) situées respectivement au voisinage des ouvertures (16, 20, 24) ;
- un contrôleur (44) relié d'une part audit groupe moteur (30) et d'autre part à ladite pluralité d'interfaces d'appel (38, 40, 42) et à ladite interface de commande (36).

L'installation comprend :
- une pluralité de premiers émetteurs-récepteurs (46, 48, 50) respectivement reliés aux interfaces d'appel (38, 40, 42) et un deuxième émetteur-récepteur (52) relié audit contrôleur (44) ; et,
- des troisième (54) et quatrième (56) émetteurs-récepteurs reliés respectivement audit contrôleur (44) et à ladite interface de commande (36), et des cinquièmes émetteurs-récepteurs (58, 60, 62) respectivement installés au voisinage desdites ouvertures, lesdits quatrième (56) et cinquièmes (58, 60, 62) émetteurs-récepteurs communiquant selon un second protocole de communication avec ledit troisième émetteur-récepteur (54).

## Description

La présente invention se rapporte à une installation d'ascenseur comprenant une gaine installée dans un immeuble et une cabine montée mobile en translation à l'intérieur de la gaine.

Usuellement, la gaine est installée verticalement à l'intérieur de l'immeuble, lequel présente une pluralité d'étages. La gaine présente alors une pluralité d'ouvertures débouchant respectivement à chacun des étages.

La cabine est suspendue dans la gaine à un groupe moteur par l'intermédiaire d'une courroie, le groupe moteur étant installé au sommet de la gaine. Elle est accrochée à l'une des extrémités de la courroie, cette dernière étant montée à cheval sur une poulie motrice du groupe moteur, tandis qu'un contrepoids est accroché à l'autre des extrémités de la courroie.

L'installation comporte un contrôleur monté près du groupe moteur, et un premier faisceau de câbles s'étendant dans la gaine entre le contrôleur et chacun des étages pour rejoindre une interface d'appel. Chaque interface d'appel, couplée généralement à une interface d'affichage, permet de commander le mouvement de la cabine pour la portée au niveau du palier auquel elle a été appelée.

L'installation comporte également un second faisceau de câbles étendu en caténaire entre le contrôleur et la cabine pour rejoindre une interface de commande située précisément à l'intérieur de la cabine. L'interface de commande permet de commander le mouvement de la cabine pour la portée à l'étage souhaité.

Les câbles du premier faisceau de câbles, sont réalisés en cuivre pour pouvoir conduire efficacement les signaux électriques. Ils sont ainsi installés à demeure dans le bâtiment à travers la gaine.

Les câbles du second faisceau sont également réalisés en cuivre pour les mêmes raisons. En revanche, ils subissent des contraintes à chaque mouvement de la cabine. Aussi, ces câbles doivent être inspectés régulièrement afin de prévenir leur rupture. La pose et la maintenance de ces faisceaux de câbles est d'un coût substantiel.

Des installations d'ascenseur sans fil ont alors été imaginées pour s'affranchir des problèmes précités. Cependant, aucune ne respecte les conditions de fiabilité et de sécurité indispensables aux installations d'ascenseur.

Aussi, un problème qui se pose et que vise à résoudre la présente invention est de fournir une installation d'ascenseur sans fil bon marché qui respecte la sécurité des usagers et qui soit fiable.

Dans le but de résoudre ce problème, il est proposé une installation d'ascenseur comprenant :
- une gaine s'étendant selon une composante verticale dans un immeuble à étages et présentant une pluralité d'ouvertures débouchant respectivement à chacun des étages ;
- une cabine équipée d'une interface de commande et montée à l'intérieur de ladite gaine, et un groupe moteur pour pouvoir entraîner ladite cabine en translation dans ladite gaine ;
- une pluralité d'interfaces d'appel situées respectivement au voisinage des ouvertures de ladite pluralité d'ouvertures ;
- un contrôleur relié d'une part audit groupe moteur et d'autre part à ladite pluralité d'interfaces d'appel et à ladite interface de commande de ladite cabine.

L'installation comprend :
- une pluralité de premiers émetteurs-récepteurs radio respectivement reliés aux interfaces d'appel et un deuxième émetteur-récepteur radio relié audit contrôleur pour pouvoir communiquer avec les premiers émetteurs-récepteurs radio selon un premier protocole de communication ; et,
- des troisième et quatrième émetteurs-récepteurs radio reliés respectivement audit contrôleur et à ladite interface de commande de ladite cabine, et des cinquièmes émetteurs-récepteurs radio respectivement installés au voisinage desdites ouvertures, lesdits quatrième et cinquièmes émetteurs-récepteurs étant adaptés à communiquer selon un second protocole de communication avec ledit troisième émetteur-récepteur.

Ainsi, une caractéristique de l'invention réside dans la mise en œuvre d'émetteurs-récepteurs radio fonctionnant selon deux protocoles différents. Le premier protocole de communication permet d'échanger des première informations entre les interfaces d'appel au niveau des étages et le contrôleur pour pouvoir appeler l'ascenseur notamment. Ces premières informations échangées ne requièrent pas une sécurité extrême. Dit autrement, si elle comporte une erreur fortuite, la sécurité des usagers n'est aucunement remise en cause. Partant, les émetteurs-récepteurs radio fonctionnant selon ce premier protocole peuvent être d'un coût relativement avantageux.

Quant au second protocole de communication, permettant d'échanger des informations entre le troisième émetteur-récepteur radio attaché au contrôleur et les quatrièmes et cinquièmes émetteurs-récepteurs radio respectivement attachés à la cabine et chacune des ouvertures, il permet d'échanger des informations de sécurité. Ces informations concernent par exemple des témoins de la fermeture des portes palières ou bien de celles de la cabine. Partant, les émetteurs-récepteurs radio fonctionnant selon ce second protocole, doivent être plus robuste et assuré une communication sans défaut. Par ailleurs, ils ne doivent pas être perturbés par l'environnement électromagnétique, notamment.

Grâce à ces deux protocoles, le second plus sécurisé, et le premier moins sécurisé, le transfert des usagers peut être opéré à moindre coût et néanmoins en toute sécurité.

Selon un mode de mise en œuvre de l'invention particulièrement avantageux, l'installation comprend en outre une première batterie d'accumulateurs montée dans ladite cabine pour alimenter ledit quatrième émetteur-récepteur. De la sorte, aucun câble d'alimentation électrique ou de commande n'est nécessaire pour relier la cabine d'ascenseurs à l'immeuble. La première batterie d'accumulateurs permet notamment d'alimenter le quatrième émetteur-récepteur.

Aussi, l'installation selon l'invention comprend un premier chargeur inductif installé dans ladite gaine à l'un desdits étages pour pouvoir charger à distance ladite première batterie d'accumulateurs. Partant, lorsque la cabine vient au droit dudit un desdits étages, sa batterie est rechargée à distance grâce au premier chargeur inductif.

En outre, l'installation comprend selon l'invention, une pluralité de secondes batteries d'accumulateurs montées respectivement à chacun desdits étages pour alimenter lesdits premiers et cinquièmes émetteurs-récepteurs. De la sorte, il n'est nul besoin de prévoir un câblage électrique qui cheminerait à travers les étages de l'immeuble. Cela présente un réel avantage dans le cas de la mise en œuvre d'une installation d'ascenseur dans un immeuble ancien, où aucun câblage n'est prévu.

Préférentiellement, l'installation comprend selon l'invention un second chargeur inductif monté sur ladite cabine pour pouvoir recharger les secondes batteries à chacun desdits étages. Autrement dit, lorsque la cabine accoste à l'un des étages, pour le transfert des usagers, le second chargeur inductif, alimenté par la batterie de la cabine, permet de recharger les secondes batteries d'accumulateurs.

Avantageusement, l'installation comprend un convertisseur entre ladite première batterie d'accumulateurs et ledit second chargeur inductif. Le convertisseur, situé dans la cabine, permet d'augmenter le potentiel du courant délivré par la batterie de la cabine.

Selon un mode de réalisation de l'invention, l'installation comprend en outre une pluralité de premières interfaces d'affichage situées respectivement au voisinage des ouvertures de ladite pluralité d'ouvertures, les premières interfaces d'affichage étant respectivement reliés auxdits premiers émetteurs-récepteurs radio. Ces premières interfaces d'affichage permettent d'informer les usagers situés à l'étage de la position de la cabine par exemple.

Préférentiellement, l'installation comprend en outre une deuxième interface d'affichage installée dans ladite cabine et reliée audit quatrième émetteur-récepteur radio. Cette deuxième interface peut permettre d'informer également les usagers, de la position de la cabine dans la gaine.

Selon un mode de mise en œuvre de l'invention particulièrement avantageux, ledit premier protocole de communication est de type ESP-NOW. Un tel protocole de communication est avantageusement utilisé sur un microcontrôleur ESP, par exemple l'ESP8266. Un tel microcontrôleur fonctionne sur la bande de 2,4 GHz avec une portée pouvant atteindre 200 m, ce qui est largement suffisant pour les applications envisagées ici.

Autrement dit, les premiers et deuxième émetteurs-récepteurs radio sont par exemple des cartes ESP8266. Cela permet une communication rapide, qui ne nécessite pas de routeur et qui est faiblement consommatrice d'énergie.

En outre, ledit second protocole de communication est préférentiellement de type Wi-Fi. Plus avantageusement encore, le second protocole de communication est un protocole sécurisé de type WPA, acronyme de Wi-Fi Protected Access en langue anglaise, permettant de protéger un réseau Wi-Fi. On observera que les cartes ESP8266 et ESP32 supportent ces protocoles de communication sécurisés.

Ainsi, les informations échangées entre la cabine et le contrôleur, et entre les étages et le contrôleur, concernant spécifiquement la sécurité des passagers, le sont par l'intermédiaire d'un protocole sécurisé imperméable à toute perturbation accidentelle ou bien intentionnelle. De plus, les informations transmises sont contrôlées et fiables.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
[Fig. 1] est une vue schématique partielle de côté en coupe droite d'une installation d'ascenseur selon l'invention ; et,
[Fig. 2] est un synoptique du fonctionnement de l'installation d'ascenseur illustrée sur la [Fig. 1].

La [Fig. 1] montre le sommet d'une installation d'ascenseur 10 d'un immeuble 12, conforme à l'invention. Ainsi elle illustre une gaine 14 étendue verticalement à l'intérieur de l'immeuble 12 à travers une pluralité d'étages et notamment les étages n, n-1 et n-2 tels que représentés.

La gaine 14 présente une première ouverture 16 à l'étage n, laquelle est refermée par une première porte palières 18. La première ouverture 16 débouche sur un palier de l'étage n. Elle présente également une deuxième ouverture 20 débouchant sur un palier de l'étage n-1 et refermée par une deuxième porte palière 22 et, elle présente sur la [Fig. 1], une troisième ouverture 24 débouchant sur un palier de l'étage n-2, refermée par une troisième porte palière 26.

Il en est naturellement de même à chacun des étages de l'immeuble, lesquels ne sont pas représentés ici.

À l'intérieur de la gaine 14, une cabine 28 est suspendue à un groupe moteur 30, par l'intermédiaire d'une courroie 32. La courroie 32 s'enroule sur une poulie motrice 34 du groupe moteur 30. La cabine est équipée d'une interface de commande 36 installée en applique à l'intérieur de ladite gaine 28.

On observera que la cabine peut également être suspendue à un câble.

Aussi, à l'étage n, l'installation 10 comprend une première interface d'appel 38 située sur le palier correspondant, près de la première ouverture 16. A l'étage n-1, l'installation 10 comprend une deuxième interface d'appel 40 située sur le palier correspondant, près de la deuxième ouverture 20. Et à l'étage n-2, l'installation 10 comprend une troisième interface d'appel 42 située sur le palier correspondant, près de la troisième ouverture 24.

L'installation d'ascenseur 10 comporte également un contrôleur 44 relié au groupe moteur 30. Le contrôleur 44 est notamment destiné à commander directement le groupe moteur 30.

On observera que l'installation d'ascenseur ne comporte pas nécessairement de local machine. Par ailleurs, le contrôleur n'est pas nécessairement situé au sommet de la gaine. Il peut par exemple être situé au pied de celle-ci.

Conformément à l'invention, l'installation d'ascenseur 10 comporte des premiers émetteurs-récepteurs radio respectivement installés à chacun des étages. Ainsi, elle comprend un premier premier émetteur-récepteur radio 46 à l'étage n et relié à la première interface d'appel 38, un deuxième premier émetteur-récepteur radio 48 à l'étage n-1 est relié à la deuxième interface d'appel 40, et un troisième premier émetteur-récepteur radio 50 à l'étage n-2 est relié à la troisième interface d'appel 42.

Les autres étages non représentés sur la [Fig. 1] sont également pourvus de premiers émetteurs-récepteurs radio respectivement reliés aux interfaces d'appel.

Aussi, l'installation d'ascenseur 10 comporte un deuxième émetteur-récepteur radio 52 situé au sommet de la gaine 28 près du contrôleur 44 auquel il est relié.

Les premiers émetteurs-récepteurs radio 46, 48, 50 comporte un microcontrôleur ESP8266, tout comme le deuxième émetteur-récepteur radio 52. Chacun des premiers émetteurs-récepteurs radio 46, 48, 50 peut alors communiquer sans fil et à distance avec le deuxième émetteur-récepteur radio 52 selon un protocole de communication ESP-NOW.

Ainsi, les premiers émetteurs-récepteurs radio 46, 48, 50 peuvent communiquer directement avec le deuxième émetteur-récepteur radio 52 sans nécessité de routeur. En outre, un tel protocole permet d'échanger des données efficacement avec une faible consommation d'énergie.

Partant, on comprend que les interfaces de commande 38, 40, 42 vont permettre de commander à distance le groupe moteur 30 par l'intermédiaire des premiers émetteurs récepteurs radio 46, 48, 50, du deuxième émetteur-récepteur radio 52 et du contrôleur 44, pour entraîner la cabine 28 à l'étage où elle aura été appelée.

En outre, l'installation d'ascenseur 10 comporte avantageusement des premières interfaces d'affichage, non représentées, situées respectivement au voisinage des ouvertures 16, 20, 24, et respectivement reliées aux premiers émetteurs-récepteurs radio 46, 48, 50. De la sorte, les premières interfaces d'affichage peuvent recevoir des informations provenant du contrôleur 44, via le deuxième émetteur-récepteur radio 52 et les premiers émetteurs-récepteurs radio 46, 48, 50.

De telles informations concernent par exemple l'affichage de la position instantanée de la cabine 28, l'indication de son sens de mouvement, ou bien toute autre information concernant l'installation d'ascenseur 10.

L'installation d'ascenseur 10 comporte en outre un troisième émetteur-récepteur radio 54 situé au sommet de la gaine 14 près du contrôleur 44 auquel il est relié. Et elle comprend un quatrième émetteur-récepteur radio 56 situé dans la cabine 28 et relié à l'interface de commande 36 de la cabine.

Les troisième et quatrième émetteurs-récepteurs radio 54, 56 sont ici des cartes réseau sans fil couplé à un routeur installé au sommet de la gaine 14, mais non représenté. Le routeur permet ici de diffuser un signal Wi-Fi sécurisé selon le protocole de communication sécurisé WPA, acronyme de Wi-Fi Protected Access. Les troisième et quatrième émetteurs-récepteurs radio 54, 56 peuvent ainsi communiquer entre eux sans fil sur une portée étendue et de manière sécurisée. Par ailleurs, le Wi-Fi offre des débits de données relativement élevés permettant la transmission rapide de grandes quantités d'informations.

De plus, l'installation d'ascenseur 10 comporte des cinquièmes émetteurs-récepteurs radio installés à chacun des étages au voisinage des ouvertures 16, 20, 24. Elle comprend un premier cinquième émetteur-récepteur radio 58 à l'étage n, un deuxième cinquième émetteur-récepteur radio 60 à l'étage n-1, et un troisième cinquième émetteur-récepteur radio 62 à l'étage n-2. Ces cinquièmes émetteurs-récepteurs radio 58, 60, 62 sont également des cartes réseau sans fil couplées au routeur précité, et adaptés à échanger des informations avec le troisième émetteur-récepteur radio 54 relié au contrôleur 44.

Ainsi, les cinquièmes 58, 60, 62 et troisième 54 émetteurs-récepteurs radio peuvent communiquer entre eux sans fil grâce au signal Wi-Fi sécurisé, selon le protocole de communication sécurisée WPA.

On décrira ci-après les différentes informations échangées entre les émetteurs-récepteurs radio décrits ci-dessus.

Le groupe moteur 30 est alimenté en courant électrique par le réseau d'alimentation électrique de l'immeuble. En revanche, les différents émetteurs-récepteurs radio précités, notamment, sont alimentés en courant électrique via des batteries d'accumulateurs comme on va l'expliquer ci-après.

Ainsi, pour alimenter le quatrième émetteur-récepteur radio 56 situé dans la cabine 28, ainsi que tous les éléments de ladite cabine, incluant notamment la motorisation de l'opérateur de porte, la cabine 28 comporte une première batterie d'accumulateurs 64.

Aussi, la cabine 28 est équipée le long de sa paroi avant, d'une première bobine réceptrice 66 reliée à la première batterie d'accumulateurs 64 par l'intermédiaire d'un premier redresseur 68.

Par ailleurs, l'installation d'ascenseur 10 comprend, au niveau de l'étage n, et latéralement par rapport à la première ouverture 16, le long de la paroi de la gaine 14, une première bobine émettrice 70. La première bobine réceptrice 66 et la première bobine émettrice 70 sont agencés de façon à venir au droit l'une de l'autre, et l'une proche de l'autre, lorsque la cabine ascenseurs 28 est accostée à l'étage n.

Aussi, la première bobine réceptrice 70 est alimentée par un premier convertisseur 72 adapté à générer un courant à haute fréquence. Le premier convertisseur 72 est, lui, alimenté par le réseau d'alimentation électrique de l'immeuble.

Autrement dit, lorsque la cabine 28 est portée à l'étage n, le premier convertisseur 72 provoque le chargement par induction de la première batterie 64 située dans la cabine 28.

En outre, l'installation d'ascenseur 10 comporte à chaque étage, une deuxième batterie d'accumulateurs pour alimenter notamment, les premiers émetteurs-récepteurs radio 46, 48, 50 et les cinquièmes émetteurs-récepteurs radio 58, 60, 62.

Ainsi, elle comprend une première deuxième batterie 74 à l'étage n, reliée notamment au premier premier émetteur-récepteur radio 46 et au premier cinquième émetteur-récepteur radio 58 ; une deuxième deuxième batterie 76 à l'étage n-1 et reliée notamment au deuxième premier émetteur-récepteur radio 48 et au deuxième cinquième émetteur-récepteur radio 60 ; et une troisième deuxième batterie 78 à l'étage n-2 est reliée notamment au troisième premier émetteur-récepteur radio 50 et au troisième cinquième émetteur-récepteur radio 62.

Les autres étages non représentés sur la [Fig. 1] sont également pourvus de deuxième batteries d'accumulateurs respectivement reliées aux premiers et cinquièmes émetteurs-récepteurs.

Aussi, chacune des deuxièmes batteries d'accumulateurs 74, 76, 78 sont reliées à une deuxième bobine réceptrice située latéralement par rapport à l'ouverture et le long de la paroi de la gaine 14.

Ainsi, l'installation 10 comprend une première deuxième bobine réceptrice 80 à l'étage n, reliée à la première deuxième batterie 74 ; une deuxième deuxième bobine réceptrice 82 à l'étage n-1 reliée à la deuxième deuxième batterie 76 ; et une troisième deuxième bobine réceptrice 84 à l'étage n-2 reliée à la troisième deuxième batterie 78.

Les deuxièmes bobines réceptrices 80, 82, 84 permettent de venir recharger par induction les deuxièmes batteries 74, 76, 78.

Et ces deuxièmes batteries 74, 76, 78 sont rechargées au moyen de la première batterie 64 située dans la cabine 28, lorsqu'elle est accostée à l'étage.

Pour ce faire, la cabine 28 est équipée le long de sa paroi avant, d'une deuxième bobine émettrice 86 reliée à la première batterie d'accumulateurs 64 par l'intermédiaire d'un deuxième redresseur 88 et d'un élévateur de tension 90.

Aussi, la deuxième bobine émettrice 86 vient au droit des deuxièmes bobines réceptrices 80, 82, 84 lorsqu'elle est accostée aux étages correspondants. De la sorte, grâce à la première batterie d'accumulateurs 64 les deuxièmes batteries d'accumulateurs peuvent être rechargées.

On se reportera sur la [Fig. 2] illustrant les deux réseaux mis en œuvre à travers l'installation d'ascenseur 10 conforme à l'invention.

Ainsi, on retrouve les premiers émetteurs-récepteurs radio 46, 48, 50 adaptés à communiquer de manière bidirectionnelle avec le deuxième émetteur-récepteur radio 52 couplé au contrôleur 44 à travers un premier réseau.

Et on retrouve également, le quatrième émetteur-récepteur radio 56 et les cinquièmes émetteurs-récepteurs radio 58, 60, 62 adaptés à communiquer respectivement de manière bidirectionnelle avec le troisième émetteur-récepteur radio 54, à travers un second réseau.

À travers ce second réseau, sont essentiellement échangées les informations concernant l'état des différents éléments de sécurité pour garantir le fonctionnement de l'ascenseur en toute sécurité pour les passagers.

Ainsi, entre le quatrième émetteur-récepteur radio 56 de la cabine et le troisième émetteur-récepteur radio 54 relié directement au contrôleur 44, sont notamment échangées les informations suivantes : l'état des portes de la cabine entre leur position ouverte ou fermée et si elles sont verrouillées ; la position de la cabine à l'intérieur de la gaine ; la position de la cabine vis-à-vis de l'étage auquel elle accoste ; l'état du frein de sécurité entre sa position activée ou sa position relâchée ; l'état du parachute entre sa position activée et désactivée ; la vitesse de la cabine ; l'état de tous commutateurs de la cabine ; l'état de charge de la cabine...

On observera que l'interface de commande située dans la cabine est reliée au quatrième émetteur-récepteur radio 56, bien que la commande de l'ascenseur ne soit pas à proprement parler une information sécurisée. Il en est de même pour les échanges d'informations concernant l'interface d'affichage pour des informations affichées en cabine. Toutefois, la mise en œuvre d'un autre réseau spécifique pour cette commande et pour l'affichage n'est pas justifiée.

Sont également échangées à travers ce second réseau, entre les cinquièmes émetteurs-récepteurs radio 58, 60, 62 et le troisième émetteur-récepteur radio 54 : l'état des portes palières ouvertes ou fermées ; le verrouillage des portes palières ; l'état de tous les commutateurs de la gaine...

Si l'un des différents éléments de sécurité n'est pas dans son état normal, alors le contrôleur 44 n'actionne pas le mouvement de la cabine, et met l'ascenseur à l'arrêt.

S'agissant du premier réseau, il y est essentiellement échangé des informations concernant l'appel de la cabine à l'étage, sur les paliers, et des informations destinées à l'interface d'affichage. Ces informations échangées ne sont pas sécuritaires.

Ainsi, le premier réseau peut être mis en œuvre et animé par des moyens bon marché et consommant peu d'énergie, à travers un protocole de communication ESP-NOW, tandis que le second réseau, nécessitant une plus grande sécurité dans l'échange des informations, peut être animé par un réseau Wi-Fi sécurisé de type WPA.

Par ailleurs, lorsque l'état de charge de la première batterie d'accumulateurs 64 de la cabine, se situe en dessous d'un certain seuil, où elle ne peut plus alimenter normalement tous les éléments de la cabine 28, alors un signal de commande est adressé au contrôleur 44, par l'intermédiaire des quatrième émetteur-récepteur radio 56 de la cabine et troisième émetteur-récepteur radio 54 relié directement au contrôleur 44, afin de porter la cabine 28 à l'étage n, de sorte que le premier convertisseur 72 provoque le chargement par induction de la première batterie 64.

En outre, lorsque l'une des secondes batteries 74, 76, 78, voit son état de charge en dessous d'un seuil ne permettant plus d'alimentation normale de ses premier et cinquième émetteurs-récepteurs radio, alors un signal de commande est également adressé au contrôleur 44 via le premier réseau et grâce au premier et au deuxième émetteurs-récepteurs, afin que la cabine soit portée à l'étage correspondant pour opérer le chargement.

## Revendications

1. Installation d'ascenseur comprenant :
- une gaine (14) s'étendant selon une composante verticale dans un immeuble à étages et présentant une pluralité d'ouvertures (16, 20, 24) débouchant respectivement à chacun des étages ;
- une cabine (28) équipée d'une interface de commande (36) et montée à l'intérieur de ladite gaine (14), et un groupe moteur (30) pour pouvoir entraîner ladite cabine en translation dans ladite gaine ;
- une pluralité d'interfaces d'appel (38, 40, 42) situées respectivement au voisinage des ouvertures (16, 20, 24) de ladite pluralité d'ouvertures ;
- un contrôleur (44) relié d'une part audit groupe moteur (30) et d'autre part à ladite pluralité d'interfaces d'appel (38, 40, 42) et à ladite interface de commande (36) de ladite cabine (28) ;
**caractérisée en ce qu'**elle comprend :
- une pluralité de premiers émetteurs-récepteurs radio (46, 48, 50) respectivement reliés aux interfaces d'appel (38, 40, 42) et un deuxième émetteur-récepteur radio (52) relié audit contrôleur (44) pour pouvoir communiquer avec les premiers émetteurs-récepteurs radio selon un premier protocole de communication ; et,
- des troisième (54) et quatrième (56) émetteurs-récepteurs radio reliés respectivement audit contrôleur (44) et à ladite interface de commande (36) de ladite cabine, et des cinquièmes émetteurs-récepteurs radio (58, 60, 62) respectivement installés au voisinage desdites ouvertures, lesdits quatrième (56) et cinquièmes (58, 60, 62) émetteurs-récepteurs étant adaptés à communiquer selon un second protocole de communication avec ledit troisième émetteur-récepteur (54).

2. Installation selon la revendication 1, **caractérisée en ce qu'**elle comprend en outre une première batterie d'accumulateurs (64) montée dans ladite cabine (28) pour alimenter ledit quatrième émetteur-récepteur (56).

3. Installation selon la revendication 2, **caractérisée en ce qu'**elle comprend un premier chargeur inductif (70) installé dans ladite gaine à l'un desdits étages pour pouvoir charger à distance ladite première batterie d'accumulateurs (64).

4. Installation selon l'une quelconque des revendications 1 à 3, **caractérisée en ce qu'**elle comprend une pluralité de secondes batteries d'accumulateurs (74, 76, 78) montées respectivement à chacun desdits étages pour alimenter lesdits premiers (46, 48, 50) et cinquièmes émetteurs-récepteurs (58, 60, 62).

5. Installation selon la revendication 4, **caractérisée en ce qu'**elle comprend un second chargeur inductif (86) monté sur ladite cabine pour pouvoir recharger les secondes batteries (74, 76, 78) à chacun desdits étages.

6. Installation selon les revendications 2 et 5, **caractérisée en ce qu'**elle comprend un convertisseur (88) entre ladite première batterie d'accumulateurs (64) et ledit second chargeur inductif (86).

7. Installation selon l'une quelconque des revendications 1 à 6, **caractérisée en ce qu'**elle comprend en outre une pluralité de premières interfaces d'affichage situées respectivement au voisinage des ouvertures (16, 20, 24) de ladite pluralité d'ouvertures, les premières interfaces d'affichage étant respectivement reliés auxdits premiers émetteurs-récepteurs radio (46, 48, 50).

8. Installation selon l'une quelconque des revendications 1 à 7, **caractérisée en ce qu'**elle comprend en outre une deuxième interface d'affichage installées dans ladite cabine (28) et reliée audit quatrième émetteur-récepteur radio (56).

9. Installation selon l'une quelconque des revendications 1 à 8, **caractérisée en ce que** ledit premier protocole de communication est de type ESP-NOW.

10. Installation selon l'une quelconque des revendications 1 à 9, **caractérisée en ce que** ledit second protocole de communication est de type Wi-Fi.
